# EUROPÄISCHE PATENTSCHRIFT

(11) **EP 0 257 219 B1**
(45) Veröffentlichungstag und Bekanntmachung des Hinweises auf die Patenterteilung: **25.10.1989**
(21) Anmeldenummer: 87108687.2
(22) Anmeldetag: 16.06.1987
(51) Int. Cl.: B65D 85/48, B65D 19/38

(54) **Transportgestell für Glasscheiben**
Transport equipment for glass panes
Châssis de transport pour plaques de verre

(30) Priorität: 01.07.1986 DE 3621988
(43) Veröffentlichungstag der Anmeldung: 02.03.1988
(73) Patentinhaber: FLACHGLAS AKTIENGESELLSCHAFT, 90762 Fürth (DE)
(72) Erfinder: Spätlich, Walter, D-4690 Herne 2 (DE); Rodemann, Heinz, D-4630 Bochum (DE); Zens, Herbert, D-5810 Witten (DE)
(74) Vertreter: Andrejewski, Walter, Dr.

(56) Entgegenhaltungen:
- DE-A- 2 905 924
- US-A- 3 809 234
- US-A- 4 010 849

## Beschreibung

Die Erfindung bezieht sich gattungsgemäß auf ein Transportgestell für Glasscheiben, - mit Boden, Seitenteilen, Rückenteil und Arretiereinrichtung für die Seitenarretierung eingestellter Glasscheiben im Bereich von zumindest einem Seitenteil, wobei die Arretiereinrichtung eine quer zu den Glasscheiben verlaufende, verstellbare Arretierstange aufweist, von der zumindest ein Ende an eine Stelleinrichtung angeschlossen ist, die im Bereich der Stütze gelenkig gelagert und mit einer Festsetzeinrichtung in Arretierstellung festsetzbar ist. Der Boden, die Seitenteile und das Rückenteil können als Rahmenkonstruktion ausgeführt sein. Das Transportgestell kann zusammenklappbar sein, es kann auch so eingerichtet sein, daß mehrere Transportgestelle im entleerten Zustand ineinandersetzbar sind.

Bei dem bekannten gattungsgemäßen Transportgestell (OS-27 35 724) sind Stelleinrichtungen in Form von Schwingen vorgesehen, die mit einarmigen, mehr oder weniger schräg nach oben weisenden Hebeln arbeiten, die mit beiden Enden der Arretierstange starr verbunden sind und im Bereich des Bodens an die Stützen angelenkt sind, auch das Aggregat aus den Schwingen und der Arretierstange wird kurz als Schwinge bezeichnet. Dieses Aggregat ist aus einer oberen, durch Festbinden an den Seitenteilen fixierbaren Stellung unter dem Einfluß der Schwerkraft frei beweglich. Zum Festsetzen des Aggregates in abgeschwenkter Stellung mit an den Glasscheiben stirnseitig anliegender Arretierstange dient eine Festlegestange, die in die V-förmigen Kehlen zwischen den Schwingen und den Stützen eingelegt wird, dem Einfluß der Schwerkraft folgt und durch Selbsthemmung in den Kehlen festgehalten wird, solange der Winkel der Kehlen nicht zu groß ist und der Reibungskoeffizient nicht durch Feuchtigkeit, Verunreinigungen oder dergleichen beeinflußt ist. Da der Winkel der Kehlen wegen der Selbsthemmungsbedingung nicht zu groß werden darf, ist der Stellweg der Arretierstange beschränkt. Berücksichtigt man ferner das große Gewicht der eingestellten Glasscheiben und die damit verbundenen Transportbeanspruchungen, so bietet eine derartig angeordnete Festlegestange nicht die Gewähr einer definierten Festsetzung und damit nicht die erforderliche Funktionssicherheit. Das bekannte Transportgestell kann wegen des geringen Stellweges nicht ohne weiteres für Glasscheiben verwendet werden, die sich in der Größe beachtlich unterscheiden. Bedienungstechnisch bestehen Schwierigkeiten, wegen der zumindest beim Lösen der Arretierstange erforderlichen Manipulation der Festlegestange.

Vorrichtungen zum Arretieren mit Zahnstange bzw. Lochleiste sind an sich aus dem DE-GM 17 34 776 bzw. aus dem DE-GM 66 01 123 bekannt.

Der Erfindung liegt die Aufgabe zugrunde, bei einem gattungsgemäßen Tansportgestell die Funktionssicherheit zu erhöhen, die Bedienungstechnik zu vereinfachen und darüber hinaus den funktionssicheren Stellweg für die Arretierstange zu vergrößern.

Zur Lösung dieser Aufgabe lehrt die Erfindung, daß die Stelleinrichtung als Kniegelenk-Hebelsystem ausgeführt ist, dessen Kniegelenk zum Transportgestellinnenraum hin beugbar ist, daß ein Ende der Arretierstange im Bereich des Kniegelenks angeschlossen ist, daß der jeweils obere Hebel des Kniegelenk-Hebelsystems mit einem Gelenk an einem Lagerblock angeschlossen ist, der an der zugeordneten Stütze höhenverstellbar geführt ist, und . daß der Lagerblock durch die Festsetzeinrichtung in vorgegebener Höheneinstellung festsetzbar ist. - Die Erfindung geht von der Erkenntnis aus, daß eine freie Schwingenbewegung der Arretierstange in bezug auf die Festsetzung der Arretierstange an den Glasscheiben zu Schwierigkeiten führt und arbeitet mit einer Zwangsführung der Arretierstange. Diese erlaubt es, die Arretierstange gegen die eingestellten Glasscheiben anzudrücken und sicher festzusetzen und die Festsetzung auch auf einfache Weise wieder zu lösen, so daß die Arretierstange hochgenommen oder hochgefahren werden kann. Die Glasscheiben sind dann insoweit zum Zwecke der Entnahme leicht zugänglich.

Im einzelnen bestehen im Rahmen der Patentansprüche mehrere Möglichkeiten der weiteren Ausbildung und Gestaltung. Eine bevorzugte Ausführungsform der Erfindung, die sich durch Einfachheit auszeichnet, ist dadurch gekennzeichnet, daß die Stütze als Hohlstütze ausgeführt ist, die einen Längsschlitz aufweist, und daß der Lagerblock in die zugeordnete Stütze eingesetzt ist sowie mit einem Anschlußteil für den jeweils oberen Hebel den Längsschlitz durchfaßt.

Auch bezüglich der Festsetzeinrichtung bestehen zur Weiterbildung der Erfindung mehrere Möglichkeiten. So kann die Festsetzeinrichtung als eine Zahnstangenfestsetzeinrichtung ausgeführt sein, die aus einer in der Stütze oder an der Stütze angeordneten Zahnstange und einem federnd gelagerten Zahngegenelement besteht, wobei das Zahngegenelement über eine Betätigungseinrichtung, z. B. einen Exzenterhebel oder Vorreiber, außer Eingriff stellbar ist. Insoweit ist eine bevorzugte Ausführungsform der Erfindung dadurch gekennzeichnet, daß die Zahnstange und das Zahngegenelement eine Sägezahnverzahnung aufweisen, die bei Eingriff des Zahngegenelementes nur in Aufwärtsrichtung sperrt. Die Zahnteilung kann ohne weiteres ausreichend fein gewählt werden. Es besteht aber auch die Möglichkeit, die Festsetzeinrichtung als eine Lochleisten-Festsetzeinrichtung mit möglichst feiner Lochteilung auszuführen, die aus einer in der Stütze oder an der Stütze angeordneten Lochleiste und einem zugeordneten Arretierbolzen besteht, der in dem Lagerblock gelagert ist und eine Betätigungseinrichtung, z. B. einen Vorreiber aufweist. Eine weitere Ausführungsform der Erfindung, bei der die Arretierstange nach Lösen der Festsetzeinrichtung automatisch in ihre Ausgangsstellung zurückkehrt, ist dadurch gekennzeichnet, daß die Festsetzeinrichtung mit einer Gasfeder zusammenarbeitet, die in der Stütze untergebracht sowie mit ihrer Stellstange an den Lagerblock angeschlossen ist, und daß die Gasfeder durch eine Abwärtsbewegung der Arretierstange zusammendrückbar sowie durch Lösen ihrer Festsetzeinrichtung in ihre Ausgangsstellung zurückdrückbar ist. Im Detail kann dabei die Technologie verwirklicht werden, die bei mittels Gasfeder höhenverstellbaren Stühlen und Tischen gebräuchlich ist.

Das erfindungsgemäße Transportgestell zeichnet sich durch hohe Funktionssicherheit und bedienungstechnische Einfachheit aus. Der Stellweg für die Arretierstange kann für einen sehr großen Stellweg funktionssicher eingerichtet werden.

Im folgenden wird die Erfindung anhand einer lediglich ein Ausführungsbeispiel darstellenden Zeichnung ausführlicher erläutert. Es zeigen in schematischer Darstellung.
Fig. 1 die Ansicht eines erfindungsgemäßen Transportgestells, teilweise aufgebrochen,
Fig. 2 in gegenüber der Fig. 1 wesentlich vergrößertem Maßstab den Ausschnitt A aus dem Gegenstand nach Fig. 1, aufgeschnitten, in vergrößertem Maßstab,
Fig. 3 eine Draufsicht auf den Gegenstand nach Fig.1,
Fig. 4 teilweise im Schnitt eine Seitenansicht des Gegenstandes der Fig. 1 und
Fig. 5 entsprechend der Fig. 2 einen Ausschnitt aus einer anderen Ausführungsform eines erfindungsgemäßen Transportgestells.

Das in den Figuren dargestellte Transportgestell ist für Glasscheiben 1 bestimmt. In den Fig. 1 sowie 3 und 4 sind eingestellte Glasscheiben 1 angedeutet. Zum grundsätzlichen Aufbau des Transportgestells gehören
ein Boden 2,
Seitenteile 3
ein Rückenteil 4 und
eine Arretiereinrichtung 5 für die Seitenarretierung der eingestellten Glasscheiben 1.

Im Ausführungsbeispiel findet sich eine solche Arretiereinrichtung im Bereich beider Seitenteile 3. Die Arretiereinrichtung 5 weist eine quer zu den Glasscheiben 1 verlaufende verstellbare Arretierstange 6 auf, deren Enden an Stelleinrichtungen angeschlossen sind, die im Bereich von Stützen 7 gelenkig gelagert sind und mit einer Festsetzeinrichtung 8 in Arretierstellung festsetzbar sind.

Die Stelleinrichtungen sind als Kniegelenk-Hebelsysteme ausgeführt, deren Kniegelenke 9 zum Transportgestellinnenraum hin beugbar sind. Dazu wird auf eine vergleichende Betrachtung der linken und rechten Seite von Fig. 1 verwiesen. Die Arretierstange 6 ist im Bereich der Kniegelenke 9 an die Kniegelenk-Hebelsysteme 10, 11 angeschlossen. Die Anordnung ist fernerhin so getroffen, daß der jeweils obere Hebel 10 der Kniegelenk-Hebelsysteme 10, 11 mit einem Gelenk 12 an einen Lagerblock 13 angeschlossen ist, der in der oder an der zugeordneten Stütze 7 höhenverstellbar geführt ist. Der Lagerblock 13 ist durch die Festsetzeinrichtung 8 in vorgegebener Höheneinstellung an der Stütze 7 festsetzbar. Im Ausführungsbeispiel und nach bevorzugter Ausführungsform der Erfindung sind die Stützen als Hohlstützen 7 ausgeführt, die einen Längsschlitz 14 aufweisen. Die Lagerblöcke 13 sind in die zugeordnete Stütze 7 eingesetzt, wobei sie mit einem Anschlußteil 15 für den jeweils oberen Hebel 10 den Längsschlitz 14 durchfassen.

Im Ausführungsbeispiel nach den Fig. 1 bis 4 ist die Festsetzeinrichtung als eine Zahnstangenfestsetzeinrichtung 8 ausgeführt, die aus einer in der Stütze 7 angeordneten Zahnstange 16 und einem federnd gelagerten Zahngegenelement 17 besteht. Das Zahngegenelement 17 ist über eine Betätigungseinrichtung 18 im Ausführungsbeispiel nach Fig. 2 einen Exzenterhebel 19, außer Eingriff stellbar. Aus der Fig. 2 entnimmt man, daß die Zahnstange 16 und das Zahngegenelement 17 eine Sägezahnverzahnung aufweisen, die bei Eingriff des Zahngegenelementes 17 nur in Aufwärtsrichtung sperrt.

Die Fig. 5 zeigt eine Ausführungsform, bei der die Festsetzeinrichtung als eine Lochleisten-Festsetzeinrichtung 8 ausgeführt ist, die aus einer in der Stütze 7 oder an der Stütze 7 angeordneten Lochleiste 20 und einem zugeordneten Arretierbolzen 21 besteht, der in dem Lagerblock 13 gelagert ist und eine Betätigungseinrichtung 18 in Form eines Vorreibers 22 aufweist. Aus der Fig. 2 ist zu entnehmen, daß der Exzenterhebel 19 auf einen Stellbolzen 23 arbeitet, über den das Zahngegenelement 17 entgegen Rückstellfedern 24 von der Zahnstange 16 abhebbar ist.

## Patentansprüche

1. Transportgestell für Glasscheiben (1), - mit Boden (2),
Seitenteilen (3),
Rückenteil (4) und
Arretiereinrichtung (5) für die Seitenarretierung eingestellter Glasscheiben (1) im Bereich von zumindest einem Seitenteil,
wobei die Arretiereinrichtung eine quer zu den Glasscheiben verlaufende, verstellbare Arretierstange (6) aufweist, von der zumindest ein Ende an eine Stelleinrichtung angeschlossen ist, die im Bereich einer Stütze gelenkig gelagert ist und mit einer Festsetzeinrichtung (8) in Arretierstellung festsetzbar ist, dadurch gekennzeichnet, daß die Stelleinrichtung als Kniegelenk-Hebelsystem (10, 11) ausgeführt ist, dessen Kniegelenk (9) zum Transportgestellinnenraum hin beugbar ist, daß ein Ende der Arretierstange (6) im Bereich des Kniegelenkes (9) angeschlossen ist, daß der jeweils obere Hebel (10) an einem Lagerblock (13) angeschlossen ist, der an der zugeordneten Stütze (7) höhenverstellbar geführt ist, und daß der Lagerblock (13) durch die Festsetzeinrichtung (8) in vorgegebener Höheneinstellung festsetzbar ist.

2. Transportgestell nach Anspruch 1, dadurch gekennzeichnet, daß die Stütze (7) als Hohlstütze ausgeführt ist, die einen Längsschlitz (14) aufweist, und daß der Lagerblock (13) in die zugeordnete Stütze (7) eingesetzt ist sowie mit einem Anschlußteil (15) für den jeweils oberen Hebel (10) den Längsschlitz (14) durchfaßt.

3. Transportgestell nach einem der Ansprüche 1 oder 2, dadurch gekennzeichnet, daß die Festsetzeinrichtung (8) als eine Zahnstangenfestsetzeinrichtung ausgeführt ist, die aus einer in der Stütze (7) oder an der Stütze (7) angeordneten Zahnstange (16) sowie einem fedemd gelagerten Zahngegenelement (17) besteht, und daß das Zahngegenelement (17) über eine Betätigungseinrichtung (18) außer Eingriff stellbar ist.

4. Transportgestell nach Anspruch 3, dadurch gekennzeichnet, daß die Zahnstange (16) und das Zahngegenelement (17) eine Sägezahnverzahnung aufweisen, die bei Eingriff des Zahngegenelementes (17) nur in Aufwärtsrichtung sperrt.

5. Transportgestell nach Anspruch 2, dadurch gekennzeichnet, daß die Festsetzeinrichtung (8) als eine Lochleisten-Festsetzeinrichtung ausgeführt ist, die aus einer in der Stütze (7) oder an der Stütze (7) angeordneten Lochleiste (20) und einem zugeordneten Arretierbolzen (21) besteht, der in dem Lagerblock (13) gelagert ist und eine Betätigungseinrichtung (18) aufweist.

6. Transportgestell nach Anspruch 2, dadurch gekennzeichnet, daß die Festsetzeinrichtung (8) mit einer Gasfeder (23) zusammenarbeitet, die in der Stütze (7) untergebracht sowie mit ihrer Stellstange (24) an den Lagerblock (13) angeschlossen ist, und daß die Gasfeder (23) durch eine Abwärtsbewegung der Arretierstange (6) zusammendrückbar sowie durch Lösen ihrer Festsetzeinrichtung (8) in ihre der oberen Endlage der Arretierstange (6) entsprechende Ausgangsstellung zurückdrückbar ist.

## Claims

1. A transport frame for glass sheets (1) - with a base (2) side portions (3) a rear portion (4), and a locking device (5) for the side locking of the stacked glass sheets (1) in the area of at least one side portion, in which the locking device possesses an adjustable locking bar (6) running transversely to the glass sheets, of which one end at least is attached to an adjustment device, that is pinjointed in the area of a support and can be fixed in the locked position by means of a fixing mechanism (8), characterized in that the adjustment device is constructed as a toggle joint lever system (10, 11), the toggle joint (9) of which can be bent towards the interior of the transport frame, that one end of the locking bar (6) is attached in the region of the toggle joint (9), that the upper lever (10) ist attached to a bearing block (13) that is moved on the associated support (7) to adjust the height, and that the bearing block (13) can be fixed at a prescribed height adjustment by the fixing mechanism (8).

2. A transport frame according to Claim 1, characterized in that the support (7) is constructed as a hollow support that possesses a longitudinal slot (14) and that the bearing block (13) is inserted in the asscociated support (7) and grips through the longitudinal slot (14) with a connector (15) for the upper lever (10).

3. A transport frame according to one of Claims 1 or 2, characterized in that the fixing mechanism (8) is constructed as a rack fixing mechanism that consists of a rack (16) located in or on the support (7) and of a spring-loaded counter-rack unit (17), and that the counter-rack unit (17) can be taken out of mesh by means of an actuation device (18).

4. A transport frame according to Claim 3, characterized in that the rack (16) and the counter-rack unit (17) possess saw-tooth indentations that when the counter-rack unit (17) is engaged only block it in an upwards direction.

5. A transport frame according to Claim 2, characterized in that the fixing mechanism (8) is constructed as a perforated strip fixing mechanism which consists of a perforated strip (20) located in or on the support (7) and an associated locking bolt (21) that is mounted in the bearing block (13) and possesses an actuation device (18).

6. A transport frame according to Claim 2, characterized in that the fixing mechanism (8) works in conjunction with a gas spring (23) that is accommodated in the support (7) and is attached to the bearing block (13) by its positioning rod (24), and that the gas spring (23) can be compressed by a downwards movement of the locking bar (6) and by release of its fixing mechanism (8) can expand back to its original position corresponding to the upper end position of the locking bar (6).

## Revendications

1. Châssis de transport pour plaques de verre (1), comportant une base (2), des éléments latéraux (3), une partie arrière (4) et un dispositif de retenue (5) servant à retenir latéralement des plaques de verre (1) installées, au niveau d'au moins un élément latéral, le dispositif de retenue comportant une barre de retenue réglable (6), qui s'étend transversalement par rapport aux plaques de verre et dont au moins une extrémité est raccordée à un dispositif de réglage, qui est monté de façon articulée au voisinage d'un support et peut être immobilisé dans une position de retenue à l'aide d'un dispositif de blocage (8), caractérisé en ce que le dispositif de réglage est réalisé sous la forme d'un système de leviers à genouillère (10, 11), dont l'articulation à genouillère (9) peut fléchir en direction de l'espace intérieur du châssis de transport, qu'une extrémité de la barre de retenue (6) est raccordée au niveau de l'articulation à genouillère (9), que le levier supérieur (10) est raccordé au bloc-palier (13), qui est guidé de manière à être réglable en hauteur sur le support associé (7), et que le bloc-palier (13) peut être immobilisé à un réglage en hauteur prédéterminé par le dispositif de blocage (8).

2. Châssis de transport selon la revendication 1, caractérisé en ce que le support (7) est réalisé sous la forme d'un support creux, qui comporte une fente longitudinale (14) et que le bloc-palier (13) est inséré dans le support associé (7) et s'engage dans la fente longitudinale (14), par un élément de raccordement (15) prévu pour le levier supérieur respectif (10).

3. Châssis de transport selon l'une des revendications 1 ou 2, caractérisé en ce que le dispositif de blocage (8) est réalisé sous la forme d'un dispositif de blocage à crémaillère, constitué par une crémaillère (16) disposée dans ou sur le support (7) et par un élément denté antagoniste (17) monté élastiquement, et que l'élément denté antagoniste (17) peut être dégagé de la crémaillère par l'intermédiaire d'un dispositif d'actionnement (18).

4. Châssis de transport selon la revendication 3, caractérisé en ce que la crémaillère (16) et l'élément denté antagoniste (17) possèdent une denture en forme de dents de scie, qui réalise un blocage uniquement dans la direction montante lors de l'engrènement de l'élément denté antagoniste (17).

5. Châssis de transport selon la revendication 2, caractérisé en ce que le dispositif de blocage (8) est réalisé sous la forme d'un dispositif de blocage à barrette perforée, constitué par une barrette perforée (20) disposée dans ou sur le support (7) et par une broche de blocage (21), qui est montée dans le bloc-palier (13) et comporte un dispositif d'actionnement (18).

6. Châssis de transport selon la revendication 2, caractérisé en ce que le dispositif de blocage (8) coopère avec un ressort pneumatique (23), qui est logé dans le support (7) et est raccordé par sa barre de réglagé (24) au bloc-palier (13), et que le ressort pneumatique (23) peut être comprimé sous l'effet d'un mouvement de descente de la barre de retenue (6) et peut être repoussé, moyennant le relâchement de son dispositif de blocage (8), dans sa position initiale correspondant à la position d'extrémité supérieure de la barre de retenue (6).
